# FASCICULE DE BREVET EUROPEEN

(11) **EP 1 347 412 B1**
(45) Date de publication et mention de la délivrance du brevet: **09.12.2009**
(21) Numéro de dépôt: 03290405.4
(22) Date de dépôt: 19.02.2003
(51) Int. Cl.: G06T 3/40, G08G 5/06

(54) **Dispositif de visualisation d'un aéroport**
Vorrichtung zur Visualisierung eines Flughafens
Apparatus for visualizing an airport

(30) Priorité: 20.03.2002 FR 0203473
(43) Date de publication de la demande: 24.09.2003
(73) Titulaire: AIRBUS OPERATIONS, 31060 Toulouse (FR)
(72) Inventeur: Coldefy, Pierre, 31300 Toulouse (FR); Fetzmann, Fabien, 31400 Toulouse (FR); Lemoult, Frédéric, 31200 Toulouse (FR)
(74) Mandataire: Bonnetat, Christian

(56) Documents cités:
- EP-A- 0 529 121
- WO-A-01/69585
- DE-A- 3 939 110
- US-A- 4 729 029
- US-A- 5 904 727
- US-A- 6 163 749
- US-A1- 2001 033 332
- US-B1- 6 314 370
- US-B1- 6 927 782
- GARMIN INTERNATIONAL INC.: "GPSMAP 195" PILOT'S GUIDE & REFERENCE, [Online] juin 1999 (1999-06), Extrait de l'Internet: URL:www.stoffelaviation.ch/hb-sew/afm/gpsm ap195_pilotsguide.pdf> [extrait le 2007-03-12]

## Description

La présente invention concerne un dispositif de visualisation d'un aéroport.

La complexité de certains aéroports, l'augmentation du trafic aérien et l'existence d'installations souvent peu adaptées à des avions qui sont de plus en plus gros et nombreux, créent des difficultés de circulation sur les pistes et les taxiways des aéroports, ce qui entraîne souvent des allongements des durées de roulage, parfois des incidents plus ou moins graves et malheureusement également des accidents.

Dans ce contexte, on note un nombre de plus en plus élevé "d'incursions de piste", c'est-à-dire de situations où un avion non autorisé (ou un autre mobile tel qu'un véhicule technique du personnel au sol, par exemple) pénètre sur une piste qui est utilisée au même moment de façon régulière par un autre avion, pour atterrir ou décoller. Une telle incursion de piste est très dangereuse, puisqu'elle met en danger la vie des occupants des deux appareils.

Pour des raisons de sécurité, il est donc important, voire impératif, que chaque pilote puisse surveiller le plus efficacement possible l'environnement autour de son avion.

Par le document EP-0 980 828, on connaît un système qui est embarqué à bord d'un avion, pour assister le pilote de l'avion lors de manoeuvres au sol. A cet effet, ce système comporte une première caméra qui engendre des images vidéo du train d'atterrissage avant et d'une zone autour de ce dernier, une seconde caméra qui engendre des images vidéo des trains d'atterrissage principaux et de zones autour de ces derniers, et des moyens de visualisation qui sont montés dans le poste de pilotage et qui visualisent les images vidéo engendrées par lesdites première et seconde caméras (qui sont fixées sur le fuselage).

Ce système connu fournit donc au pilote des informations qui lui permettent de faire des manoeuvres lors d'un roulage au sol avec une sécurité accrue. En particulier, par l'observation des trains d'atterrissage et des zones autour de ces derniers, il peut éviter qu'un train ne heurte un obstacle au sol ou ne quitte la piste ou le taxiway, sur lequel circule l'avion.

Toutefois, ce système connu ne fournit aucune information sur l'ensemble (ou tout au moins une zone étendue) de la piste ou du taxiway. Or, un tel manque d'informations peut être dangereux, notamment par mauvaise visibilité (brouillard, ...). En effet, un autre mobile, en particulier un autre avion, peut se trouver au même moment sur la même piste (ou le même taxiway) et, par manque d'informations, il peut arriver qu'une collision ne puisse être évitée, notamment si l'autre mobile présente une vitesse très élevée telle qu'elle existe au décollage ou à l'atterrissage d'un avion par exemple.

Le système décrit dans le document EP-0 980 828 présente également d'autres inconvénients, notamment le fait que les angles de vue ne sont pas optimaux. Il en résulte que les vues en perspective affichées par ce système connu présentent des angles morts, par exemple sous les ailes où l'on ne voit pas le train principal de l'avion (la position de celui-ci étant seulement symbolisée), ni la bordure éventuelle du taxiway ou de la piste.

Par ailleurs, on connaît par un article de Beskenis, Green, Hyer et Johnson intitulé "Integrated Display System for Low Visibility Landing and Surface Operations" et paru dans la publication "NASA Langley Technical Report", juillet 1998, NASA/CR-1998-208446, un système de visualisation permettant de remédier partiellement aux inconvénients précités. Ce système de visualisation comporte, notamment, des moyens de visualisation permettant de présenter sur un écran monté dans le poste de pilotage de l'avion une carte de l'aéroport montrant les pistes, les taxiways et les différents bâtiments, ainsi que la position de l'avion et le trafic qui existe sur cet aéroport. Ce système connu comporte, de plus, un moyen d'actionnement permettant au pilote de choisir entre une vue globale de l'aéroport en plan et diverses vues en perspective d'une partie de l'aéroport, qui présentent des niveaux de zoom différents (c'est-à-dire des échelles différentes).

Bien qu'il présente ainsi au pilote une vue de l'aéroport avec le trafic correspondant, ce qui permet audit pilote de se faire une idée de la situation réelle, ce système connu présente plusieurs inconvénients. En particulier, il est figé et n'est pas adaptable à des aéroports différents. De plus, la présentation d'informations mise en oeuvre par ce système n'est pas très lisible.

En effet, avec ce système connu, les différentes visualisations proposées sont toujours les mêmes quel que soit l'aéroport sur lequel on se trouve. Or, les aéroports peuvent bien entendu avoir des tailles très différentes, des complexités variables et comporter des bâtiments de nombre et taille différents. Par conséquent, une présentation d'informations qui est adaptée à un type d'aéroport particulier (taille réduite, et peu de pistes et de bâtiments par exemple) ne l'est généralement pas à un autre (très grand et complexe avec de nombreuses pistes par exemple), et rien dans ce système connu ne permet de tenir compte de telles caractéristiques différentes.

De plus, la présentation d'informations n'est pas très lisible, notamment en raison du nombre élevé d'éléments (pistes, taxiways, bâtiments, trafic, ...) qui sont présentés sur l'écran de visualisation, surtout lorsque le niveau de zoom est faible (vue complète de l'aéroport par exemple). La lisibilité est également réduite par l'utilisation de vues de types différents : vues en perspective, vue en plan. Ainsi, il faut toujours un certain temps au pilote pour bien comprendre la nouvelle visualisation lors d'un changement de type de vue, cette perte de temps pouvant bien entendu être gênante dans certaines situations.

Par ailleurs, on connaît :
- par le document US-6 314 370, un système de navigation utilisant une carte d'aéroport. Ce système comporte, notamment, un moyen de visualisation comprenant un écran de visualisation, une base de données comprenant des données concernant l'aéroport, un système d'actionnement permettant à un opérateur de sélectionner un niveau de zoom pour l'aéroport à visualiser, et une unité centrale qui commande le moyen de visualisation pour qu'il présente sur l'écran au moins une partie d'aéroport ;
- par un article de GARMIN INTERNATIONAL Inc : "GPSMAP 195" PILOT'S GUIDE & REFERENCE, juin 1999, un système d'aide à la navigation qui utilise un récepteur GPS. Cet article enseigne que le niveau de détail qui est affiché sur un écran dépend d'un niveau de zoom qu'un opérateur peut sélectionner ;
- par le document US-6 163 749, un dispositif d'affichage d'une carte, qui est destiné à être utilisé dans un système de navigation et qui comprend, notamment, un écran de visualisation et une base de données comprenant une carte d'une zone, sur laquelle peut se déplacer un mobile, en particulier une automobile, qui est muni dudit dispositif d'affichage ;
- par le document US-5 904 727, un procédé pour suivre la position d'un émetteur à l'aide d'un système. Ce système comporte notamment un écran de visualisation et une base de données. Ce document enseigne que le niveau de détail susceptible d'être affiché sur l'écran dépend du niveau de zoom qui est sélectionné ; et
- par le document US-2001/0033332, un système de contrôle de caméras engendrant des vidéos de surveillance.

La présente invention a pour objet de remédier aux inconvénients précités. Elle concerne un dispositif de visualisation d'un aéroport permettant une visualisation très lisible et adaptable à différentes caractéristiques (taille, complexité, ...) de l'aéroport.

Cet objet est atteint par un dispositif de visualisation d'un aéroport comme défini dans la revendication indépendante 1.

Ainsi, grâce à l'invention, au moins certaines desdites valeurs d'échelle (relatives aux différents niveaux de zoom) peuvent être paramétrées, ce qui permet notamment d'adapter ces valeurs d'échelle aux caractéristiques (taille, complexité, ...) de l'aéroport à visualiser.

De plus, par l'adaptation possible du niveau des détails que l'on visualise au niveau de zoom (ou à la valeur d'échelle) sélectionné, on peut choisir un niveau de détails qui permet de visualiser le plus de détails possibles, sans pour autant surcharger l'écran de visualisation. Ceci permet donc de rendre la présentation d'informations très lisible. Bien entendu, selon l'invention, lorsque le niveau de zoom augmente (c'est-à-dire lorsque la partie de l'aéroport représentée sur l'écran de visualisation devient plus réduite), le niveau de détails augmente [c'est-à-dire de nouvelles informations (ou détails) sont ajoutées sur l'écran de visualisation].

La lisibilité est également augmentée par la présentation des vues (d'une partie ou de tout l'aéroport) exclusivement en plan. Ainsi, le pilote n'a pas à reconnaître un nouveau type de présentation lors d'un changement de vue. De plus, une vue en plan permet de facilement évaluer les distances entre les différents éléments de l'aéroport et de bien comprendre la disposition relative de ces éléments, notamment par rapport à une vue en perspective.

Par ailleurs, de façon avantageuse, ledit système d'actionnement comporte :
- au moins un premier moyen d'actionnement permettant (à un opérateur) de modifier (de façon continue ou par pas) le niveau de zoom sélectionné, dans les deux sens, entre deux niveaux limites ; et/ou
- au moins un second moyen d'actionnement permettant (à un opérateur) de sélectionner directement l'un d'au moins trois niveaux de zoom différents, relatifs respectivement à :
   . une navigation générale ;
   . une navigation de proximité ; et
   . un roulage de précision.
   Ainsi, l'opérateur peut accéder directement à des niveaux de zoom préférentiels ; et/ou
- au moins un troisième moyen d'actionnement permettant (à un opérateur) de commander, par l'intermédiaire de l'unité centrale, ledit moyen de visualisation pour qu'il centre automatiquement la partie d'aéroport qu'il présente sur ledit écran de visualisation, sur un signe caractéristique illustrant la position d'un mobile, notamment un avion, pourvu dudit dispositif de visualisation ; et/ou
- au moins un quatrième moyen d'actionnement permettant (à un opérateur) de commander, par l'intermédiaire de l'unité centrale, ledit moyen de visualisation pour qu'il centre la partie d'aéroport qu'il présente sur ledit écran de visualisation, sur des points prédéfinis de l'aéroport, de façon cyclique, en modifiant la vue à chaque nouvel actionnement dudit quatrième moyen d'actionnement.

Dans un mode de réalisation préféré, ledit système d'actionnement comporte, de plus, au moins un cinquième moyen d'actionnement permettant (à un opérateur) :
- à partir d'un premier niveau de zoom, d'accéder, par un premier actionnement dudit cinquième moyen d'actionnement, à un second niveau de zoom permettant une présentation de tout l'aéroport sur ledit écran de visualisation ; et
- à partir de ce second niveau de zoom, de revenir, par un second actionnement dudit cinquième moyen d'actionnement, audit premier niveau de zoom.

Généralement, le retour se fait sur la même partie d'aéroport que celle qui était présentée avant la visualisation de tout l'aéroport.

Toutefois, dans un mode de réalisation particulier, ledit système d'actionnement comporte, de plus, au moins un sixième moyen d'actionnement permettant (à un opérateur) de sélectionner un point de l'aéroport sur lequel est alors centrée la partie d'aéroport qui est présentée sur l'écran de visualisation. Ainsi, le retour (audit premier niveau de zoom) peut se faire sur une nouvelle partie d'aéroport que l'on a sélectionnée préalablement, à l'aide de ce sixième moyen d'actionnement.

En outre, avantageusement, le dispositif de visualisation conforme à l'invention comporte, de plus, un moyen permettant de déplacer la partie d'aéroport qui est visualisée sur l'écran de visualisation.

Par ailleurs, dans un mode de réalisation préféré, ladite unité centrale est formée :
- de sorte qu'une variation de zoom entre deux niveaux de zoom différents apparaisse continue à un opérateur regardant ledit écran de visualisation ; et/ou
- de sorte qu'un déplacement de la partie d'aéroport qui est visualisée sur l'écran de visualisation apparaisse continu à un opérateur regardant ledit écran de visualisation.

Ainsi, on obtient une transformation (visuellement) continue de l'aéroport (ou de la partie d'aéroport) qui est visualisé sur l'écran, ce qui favorise bien entendu la lisibilité de la présentation d'informations.

En outre, dans le même but, lorsque ledit moyen de visualisation comprend au moins deux modes de visualisation différents, comme cela est le cas pour un écran de navigation du type ND ("Navigation Display") par exemple, avantageusement, ladite unité centrale est formée de sorte que, lors d'un changement de mode d'un premier mode à un second mode, elle engendre sur ledit écran de visualisation successivement au moins la disparition d'un masque relatif audit premier mode, un déplacement de la partie d'aéronef qui est visualisée et l'apparition d'un masque relatif audit second mode.

Selon l'invention, on présente sur l'écran de visualisation notamment les éléments suivants de l'aéroport : les pistes, les taxiways, les bâtiments, ..., ainsi que le trafic (avions, ...). Aussi, pour pouvoir visualiser en temps réel le trafic, avantageusement ledit dispositif de visualisation comporte, de plus, des moyens permettant de charger en temps réel des données (notamment celles relatives au trafic) dans ladite base de données qui est donc du type dynamique.

Par ailleurs, avantageusement :
- dans un premier mode de réalisation, ledit dispositif de visualisation est intégré dans un ordinateur portable ; et
- dans un second mode de réalisation, ledit moyen de visualisation est un système de visualisation d'un aéronef sur lequel est monté ledit dispositif conforme à l'invention, et les éléments dudit dispositif, autres que ledit moyen de visualisation, font partie d'un ensemble spécifique.

Les figures du dessin annexé feront bien comprendre comment l'invention peut être réalisée. Sur ces figures, des références identiques désignent des éléments semblables.

La figure 1 est le schéma synoptique d'un dispositif de visualisation conforme à l'invention.

Les figures 2A et 2B illustrent des vues similaires, mais correspondant à des niveaux de zoom différents.

La figure 3 montre schématiquement un mode de réalisation particulier d'un système d'actionnement.

Les figures 4A à 4C illustrent différentes vues permettant d'expliciter une caractéristique particulière de la présente invention.

Le dispositif 1 conforme à l'invention et représenté schématiquement sur la figure 1 est destiné à visualiser au moins une partie d'un aéroport. Ce dispositif 1 est, de préférence, installé dans le poste de pilotage d'un avion. Il peut toutefois également être monté sur un autre mobile circulant sur l'aéroport, tel qu'un véhicule d'un service technique au sol (nettoyage, maintenance, secours, ...) par exemple. Il peut même être utilisé par un piéton, en particulier pour se localiser sur l'aéroport.

Ledit dispositif 1 est du type comportant :
- au moins un moyen de visualisation 2 comprenant au moins un écran de visualisation 3 de type usuel ;
- au moins une base de données 4 munie de données concernant l'aéroport, qu'elle peut recevoir par exemple par une liaison 37 ;
- un système d'actionnement 5 permettant à un opérateur de sélectionner un niveau de zoom pour l'aéroport à visualiser, à partir d'une pluralité de niveaux de zoom ; et
- une unité centrale 6 qui est reliée par l'intermédiaire de liaisons 7, 8 et 9 respectivement audit moyen de visualisation 2, à ladite base de données 4 et audit système d'actionnement 5 et qui commande ledit moyen de visualisation 2 pour qu'il présente sur ledit écran de visualisation 3 au moins une partie d'aéroport selon une valeur d'échelle représentative d'un niveau de zoom qui a été sélectionné par l'intermédiaire dudit système d'actionnement 5.

Selon l'invention :
- au moins certaines desdites valeurs d'échelle sont paramétrables, et ledit dispositif de visualisation 1 comporte, de plus, un moyen 10 qui est relié par une liaison 11 à l'unité centrale 6 et qui permet à un opérateur de paramétrer lesdites valeurs d'échelle paramétrables. Ce moyen 10 peut être, par exemple, un clavier numérique permettant à un opérateur d'entrer de nouvelles valeurs d'échelle ;
- le moyen de visualisation 2 présente sur l'écran 3 uniquement des vues en plan de l'aéroport (ou d'une partie de ce dernier) ; et
- l'unité centrale 6 commande ledit moyen de visualisation 2 pour qu'il présente sur l'écran 3 un ensemble des détails qui est conforme à l'un d'une pluralité de niveaux de détails différents. Chacun de ces différents niveaux de détails est fonction au moins du niveau de zoom qui est sélectionné par l'intermédiaire du système d'actionnement 5. Dans un mode de réalisation particulier, ces niveaux de détail peuvent également dépendre d'autres facteurs tels que la position de l'avion par exemple. Ainsi, selon l'invention, si un opérateur sélectionne un nouveau niveau de zoom qui est tel que la zone visualisée devienne plus restreinte, le niveau de détails augmente sur l'écran de visualisation 3, c'est-à-dire de nouvelles informations non montrées précédemment sont alors visualisées, et inversement bien entendu.

Ainsi, comme au moins certaines des valeurs d'échelle (qui sont associées à différents niveaux de zoom que l'on peut sélectionner) sont paramétrables, on peut adapter ces valeurs d'échelle aux caractéristiques (taille, complexité, ...) de l'aéroport que l'on veut visualiser. On comprend aisément qu'il n'est pas judicieux d'utiliser la même valeur échelle (c'est-à-dire le même rapport entre la représentation figurée d'une longueur et la longueur réelle correspondante) pour deux aéroports, dont l'un est beaucoup plus grand (par exemple dix fois plus grand) et plus complexe (plus de pistes, ...) que l'autre. Par conséquent, le dispositif de visualisation 1 conforme à l'invention peut être adapté à tout type d'aéroport, quelle que soit sa taille ou sa complexité notamment.

En outre, une présentation exclusive de l'aéroport en vues en plan apporte un confort visuel au pilote et facilite la lecture des vues.

Il en est de même de l'adaptation des niveaux de détails aux niveaux de zoom (et donc aux valeurs d'échelles) sélectionnés, comme on peut le voir en référence aux figures 2A et 2B qui représentent deux vues de l'aéroport 12 sur l'écran de visualisation 3, correspondant à deux niveaux de zoom différents pour la même situation réelle.

La figure 2B illustre une vue globale de l'aéroport 12, qui montre :
- des pistes 13 et 14 ;
- un taxiway 15 ;
- des bretelles d'accès 16, 17, 18 et 19 ; et
- un signe particulier 20 illustrant la position de l'avion (équipé dudit dispositif 1) qui se trouve sur la piste 13 au niveau de la bretelle 16.

La figure 2A illustre la même situation que celle de la figure 2B, après avoir zoomé (sélection d'un niveau de zoom plus élevé au moyen dudit système d'actionnement 5). Ainsi, uniquement une partie de l'aéroport 12 (autour de l'avion 20) est représentée. De plus, comme le niveau de zoom augmente, le niveau de détails augmente également conformément à l'invention de sorte que des éléments 21 et 22 qui n'étaient pas visibles sur la vue globale de la figure 2B apparaissent à présent sur la figure 2A. Ces éléments 21 et 22 (par exemple des panneaux ou des armoires électriques) sont représentés schématiquement sur cette figure 2A.

Selon l'invention, on choisit, pour chaque niveau de zoom, un niveau de détails qui, à la fois, permet une bonne lecture des informations présentées sur l'écran 3 et assure une densité appropriée de ces informations.

Par ailleurs, comme représenté sur la figure 3, ledit système d'actionnement 5 comporte :
- des moyens d'actionnement 23 et 24 qui permettent à un opérateur de modifier le niveau de zoom sélectionné, dans le sens des niveaux de zoom décroissants pour le moyen d'actionnement 23 et, dans le sens des niveaux de zoom croissants pour le moyen d'actionnement 24, et ceci entre deux niveaux de zoom limites. Les valeurs d'échelle correspondant respectivement à ces deux niveaux de zoom limites peuvent être paramétrées et donc être adaptées aux caractéristiques de l'aéroport à visualiser. Dans le cadre de la présente invention, lesdits moyens d'actionnement 23 et 24 peuvent modifier le niveau de zoom, soit de façon continue, soit par pas ;
- un moyen d'actionnement 25 pour centrer automatiquement la partie d'aéroport 12 qui est visualisée, autour de la position effective 20 de l'avion. On peut également prévoir que ledit système d'actionnement 5 comporte de plus au moins un moyen d'actionnement, par exemple le moyen 31 représenté de façon schématique sur la figure 1, permettant de commander l'unité centrale 6 pour que le moyen de visualisation 2 centre la partie d'aéroport qu'il présente sur ledit écran 3, sur des points prédéfinis de l'aéroport, et ceci de façon cyclique, en modifiant la vue à chaque nouvel actionnement dudit moyen d'actionnement 31 ; et
- un moyen 26 permettant de déplacer la partie d'aéroport qui est visualisée sur l'écran de visualisation 3, dans toutes les directions.

En outre, le système d'actionnement 5 comporte trois moyens d'actionnement 27, 28 et 29 associés, qui permettent d'accéder directement à des niveaux de zoom préférentiels qui ont notamment été définis en fonction des besoins opérationnels des pilotes. Les visualisations obtenues respectivement par l'actionnement desdits moyens d'actionnement 27, 28 et 29 sont particulièrement bien appropriées pour assister le pilote respectivement lors :
- d'une navigation générale. Le niveau de zoom correspondant permet une bonne visualisation de l'ensemble de l'aéroport 12 pour pouvoir, d'une part, mieux comprendre sa complexité et, d'autre part, visualiser n'importe quel cheminement dans son intégralité. Il s'agit donc d'une navigation d'ordre stratégique ;
- d'une navigation de proximité. Le niveau de zoom correspondant permet au pilote de naviguer à court terme et de surveiller de nombreux paramètres concernant sa position, et son environnement proche. Il s'agit ici d'une navigation d'ordre tactique ; et
- d'un roulage de précision, permettant de répondre aux problèmes de manoeuvrabilité et de positionnement de l'avion 20 sur une piste 13, 14, un taxiway 15, un parking, à l'approche d'un terminal ("gate" en anglais) ou pour effectuer une manoeuvre sur une raquette (généralement située en bout de piste, pour permettre aux avions de grandes dimensions de se retourner).

Bien entendu, comme indiqué précédemment, les valeurs d'échelle associées à ces différents niveaux de zoom sont paramétrables et peuvent être adaptées à l'aéroport notamment.

Par ailleurs, ledit système d'actionnement 5 comporte également un moyen d'actionnement 30 qui permet :
- à partir d'une première vue conforme à un premier niveau de zoom, par exemple la vue représentée sur la figure 2A (ou la figure 4A), d'accéder directement à une vue globale de l'aéroport 12, comme représenté sur la figure 2B (ou la figure 4B), sans avoir à réaliser d'autres actions ; et
- à partir de cette vue globale (figure 2B), de revenir automatiquement à une vue, par exemple la vue initiale (figure 2A), qui présente ledit premier niveau de zoom.

Dans ce cas, dans un mode de réalisation particulier illustré sur les figures 4A à 4C, le système d'actionnement 5 peut également comporter un moyen d'actionnement, tel que le moyen 36 représenté sur la figure 1, qui permet à partir de la vue globale de la figure 4B de sélectionner une partie 32 de l'aéroport 12 de sorte qu'un actionnement du moyen d'actionnement 30 entraîne alors la visualisation de la vue partielle représentée sur la figure 4C. Cette vue partielle présente ledit premier niveau de zoom (relatif à la figure 4A) mais montre la partie 32 sélectionnée, et non pas la partie visualisée initialement sur la figure 4A. A partir de cette vue partielle de la figure 4C, on revient à une vue globale (figure 4B) par un nouvel actionnement dudit moyen d'actionnement 30.

Cette dernière fonctionnalité pourra notamment aider le pilote, s'il est perdu, à se situer dans l'aéroport 12, à rechercher un point précis de façon graphique, et à surveiller le trafic environnant, si le niveau de zoom de travail ne permet d'observer qu'une zone réduite de l'aéroport (niveau de zoom élevé).

On notera que conformément à l'invention, en augmentant le niveau de zoom pour passer de la figure 4B à la figure 4C, il apparaît de nouveaux détails tels que l'élément 33 (par exemple un panneau), qui n'étaient pas montrés précédemment pour ne pas surcharger la vue.

Par ailleurs, le dispositif 1 conforme à l'invention est formé de manière à engendrer une transformation continue de l'information visualisée sans saut brusque d'information, par exemple lors d'une variation de zoom ou d'un changement de mode tel que précisé ci-dessous, pour rendre la présentation d'informations la plus lisible possible dans une telle situation.

Pour ce faire, selon l'invention, ladite unité centrale 6 est formée :
- de sorte qu'une variation de zoom entre deux niveaux de zoom différents apparaisse continue à un opérateur regardant ledit écran de visualisation 3. Pour ce faire, il suffit de paramétrer un nombre suffisant de crans, associé à un délai d'autorépétition de la fonction suffisamment court pour maintenir l'illusion visuelle de la continuité. De façon pratique, si la cadence de répétition dépasse un certain seuil (10 Hz par exemple), on considère que l'image est suffisamment fluide ; et
- de sorte qu'un déplacement de la partie d'aéroport qui est visualisée sur l'écran de visualisation 3 apparaisse continu à un opérateur regardant ledit écran de visualisation 3.

L'unité centrale 6 est également formée de manière à engendrer une transformation continue de l'information visualisée lors d'un changement de mode, lorsque ledit moyen de visualisation 2 comprend une pluralité de modes, tel qu'un écran de navigation de type ND ("Navigation Display") par exemple.

On sait qu'un tel écran de navigation ND comprend les modes suivants :
- un mode dit "Rose", pour lequel l'avion se trouve au centre de l'écran de visualisation 3. Il est fixe et a le nez orienté vers le haut. Plusieurs cercles concentriques donnent une échelle de référence pour mesurer rapidement et visuellement les distances. Le pilote peut ainsi situer facilement son avion sur la carte de l'aéroport, laquelle tourne et glisse en fonction des déplacements effectués ;
- un mode dit "Arc", pour lequel l'avion se trouve au bas de l'écran de visualisation 3, au centre de plusieurs arcs de cercle, dont l'écartement correspond au niveau de zoom sélectionné. La carte tourne et glisse en fonction des déplacements de l'avion, qui lui reste fixe, comme dans le mode "Rosé" ; et
- un mode dit "Plan". Il s'agit d'une vue de dessus de l'aéroport, orientée vers le Nord. L'avion se déplace sur cette carte, qui est fixe. Le mode "Plan" comprend également un masque qui ressemble à celui du mode "Rose" (il est constitué de cercles), mais il est un peu plus dépouillé et désolidarisé du symbole avion.

Lorsqu'il comporte plusieurs modes tels que les modes précités, le moyen de visualisation 2 est commandé, selon l'invention, par l'unité centrale 6, pour mettre en oeuvre les opérations successives suivantes, lors d'un changement de mode (passage d'un premier mode à un second mode) :
- disparition du masque précisé ci-dessous, relatif au premier mode ;
- glissement continu de la carte visualisant l'aéroport ;
- apparition et disparition sur l'écran de visualisation 3 des différents éléments au fur et à mesure qu'ils entrent ou quittent l'affichage lors du glissé automatique de la carte ; et
- apparition du nouveau masque relatif au second mode.

On sait qu'un masque relatif à un mode particulier comprend, de façon usuelle, une échelle circulaire (pour les masques des modes "Rose" et "Plan") ou semi-circulaire (pour le masque du mode "Arc") représentative des caps, et une échelle représentative des distances, située sur les différents arcs de cercle composant lesdits masques. Les arcs de cercle sont donc concentriques et répartis de façon régulière. Il se peut, par un réglage préférentiel, que l'opérateur choisisse :
- soit de fixer les diamètres des arcs de cercle correspondant aux masques, ce qui implique une modification de la valeur affichée pour la distance suivant le niveau de zoom ;
- soit de permettre aux différents arcs de cercle de se redimensionner pour que la valeur affichée de l'échelle des distances soit une valeur entière, plus simple à interpréter.

Les masques sont donc des objets qui renseignent l'opérateur sur l'orientation de l'aéronef tout en lui associant une notion de distance.

On notera que la fonction mise en oeuvre par l'actionnement du moyen d'actionnement 30 décrit précédemment, nécessite un traitement particulier, comprenant les étapes successives suivantes :
- diminution du niveau de zoom jusqu'au niveau de zoom minimal ;
- disparition du masque, s'il est différent du masque du mode "Plan" précité ;
- apparition du masque du mode "Plan", si le mode précédent était différent ; et
- déplacement continu de la carte visualisée sur l'écran 3 pour centrer l'aéroport au milieu de l'écran 3 et ainsi le visualiser dans sa globalité.

A partir de là :
- on peut refaire en sens inverse les opérations précédentes, si l'opérateur désire revenir à la visualisation initiale ;
- on peut également réaliser les opérations suivantes :
   . recentrage par déplacement continu de la carte sur un point sélectionné par l'opérateur ; et
   . augmentation du niveau de zoom jusqu'au niveau de zoom initial (valeur enregistrée au moment de l'activation initiale de la fonction).

En outre, si l'opérateur souhaite recentrer l'image sur l'avion (moyen d'actionnement 25) ou sur un point caractéristique de l'aéroport (moyen d'actionnement 31), le dispositif 1 effectue les opérations suivantes :
- diminution du niveau de zoom jusqu'à l'apparition du symbole 20 illustrant l'avion ou du point caractéristique sur l'écran 3 ;
- déplacement continu de la carte pour la centrer sur le symbole 20 ou sur le point caractéristique ; et
- retour à la valeur initiale du niveau de zoom.

De plus, si l'affichage n'est pas centré sur le symbole 20 de l'avion et que l'opérateur désire revenir en mode "Arc" ou "Rose", le dispositif 1 réalise les opérations suivantes :
- diminution du niveau de zoom jusqu'à l'apparition du symbole 20 sur l'écran 3 ;
- disparition du masque du mode "Plan" ;
- déplacement continu de la carte pour la centrer sur le symbole 20 (centrage relatif au mode désiré : au milieu pour le mode "Rose", en bas pour le mode "Arc") ;
- apparition du nouveau masque ; et
- retour à la valeur initiale du niveau de zoom.

Par ailleurs, le dispositif 1 conforme à l'invention comporte, de plus, des moyens 34 permettant de mettre à jour en temps réel, de façon dynamique, la base de données 4, comme illustré par une liaison en traits mixtes 35 sur la figure 1. Ceci permet notamment de pouvoir enregistrer dans la base de données 4 en temps réel le trafic (autres avions, véhicules techniques, ...) qui peut ainsi être présenté (également en temps réel) sur l'écran 3. La présentation du trafic consiste notamment à montrer sur le plan de l'aéroport qui est visualisé, la position de chaque mobile (avions, véhicules techniques, ...) et, éventuellement, à identifier chacun de ces mobiles par un signe particulier ou un code ou numéro particulier. De préférence, la mise à jour précitée est réalisée au moyen de liaisons numériques de transmission de données de type usuel, entre ledit dispositif 1 qui est embarqué sur un avion par exemple et un poste situé au sol.

Dans le cadre de la présente invention, le système d'actionnement 5 peut être de différents types. Il peut s'agir en particulier :
- d'un écran tactile, chacun desdits moyens d'actionnement 21 à 31 et 36 correspondant alors à une zone (tactilement) sensible particulière ;
- d'un clavier, chacun desdits moyens d'actionnement 21 à 31 et 36 représentant alors au moins une touche particulière ; ou
- d'un ensemble formé d'un panneau de type informatique et d'un désignateur (en particulier une boule rotative) permettant de désigner et valider différentes zones sensibles dudit panneau informatique. De préférence, ledit désignateur est un moyen (boule rotative, pavé tactile, minimanche, ...) qui est solidaire d'un support fixe.

Ces différents types de système d'actionnement 5 qui sont fixes permettent de réaliser un actionnement facile et précis d'un desdits moyens d'actionnemnet 23 à 31 et 36, en particulier lors de vibrations de l'avion et/ou dans des conditions de stress du pilote.

Bien entendu, comme indiqué précédemment, le plan de masse ne constitue pas la totalité de la base de données 4. Des éléments dynamiques sont intégrés, tels que le trafic, ainsi que des informations spécifiques aux compagnies aériennes utilisatrices dudit dispositif 1, par l'intermédiaire des moyens 34.

Par ailleurs, avantageusement :
- dans un premier mode de réalisation, ledit dispositif de visualisation 1 est intégré dans un ordinateur portable qui peut être installé dans le poste de pilotage d'un avion ; et
- dans un second mode de réalisation, ledit moyen de visualisation 2 est un système de visualisation (par exemple un écran de navigation du type ND : "Navigation Display") de l'avion sur lequel est monté ledit dispositif 1, et les éléments 4, 5, 6, ... dudit dispositif 1, autres que ledit moyen de visualisation 2, font partie d'un ensemble spécifique.

## Revendications

1. Dispositif de visualisation d'un aéroport (12), comportant :
- au moins un moyen de visualisation (2) comprenant au moins un écran de visualisation (3) ;
- au moins une base de données (4) comprenant des données concernant l'aéroport ;
- un système d'actionnement (5) permettant à un opérateur de sélectionner un niveau de zoom pour l'aéroport à visualiser, parmi une pluralité de niveaux de zoom différents ;
- une unité centrale (6) qui est reliée audit moyen de visualisation (2), à ladite base de données (4) et audit système d'actionnement (5) et qui commande ledit moyen de visualisation (2) pour qu'il présente sur ledit écran de visualisation (3) au moins une partie d'aéroport, et ceci selon l'une d'une pluralité de valeurs d'échelle qui sont associées respectivement à différents niveaux de zoom que l'on peut sélectionner et qui représentent à chaque fois le rapport entre la représentation figurée d'une longueur et la longueur réelle correspondante, la valeur d'échelle prise en compte par l'unité centrale (6) étant donc représentative du niveau de zoom sélectionné par l'intermédiaire dudit système d'actionnement (5), ledit moyen de visualisation (2) présentant ladite partie d'aéroport uniquement en vue en plan sur ledit écran de visualisation (3), ladite unité centrale (6) commandant ledit moyen de visualisation (2) pour qu'il présente sur l'écran de visualisation (3) des détails de l'aéroport, selon l'un d'une pluralité de niveaux de détail différents, chacun desdits niveaux de détail étant fonction au moins du niveau de zoom sélectionné ; et
- au moins un moyen (10) permettant à un opérateur d'adapter lesdites valeurs d'échelle qui sont associées respectivement à différents niveaux de zoom que l'on peut sélectionner.

2. Dispositif selon la revendication 1,
**caractérisé en ce que** ledit système d'actionnement (5) comporte des moyens d'actionnement (23, 24) permettant à un opérateur de modifier le niveau de zoom sélectionné, dans le sens des niveaux de zoom décroissants pour un premier moyen d'actionnement (23) et, dans le sens des niveaux de zoom croissants pour un second moyen d'actionnement (24), et ceci entre deux niveaux de zoom limites, et **en ce que** les valeurs d'échelle correspondant respectivement à ces deux niveaux de zoom limites sont paramétrables.

3. Dispositif selon l'une des revendications 1 et 2,
**caractérisé en ce que** l'unité centrale (6) est formée de sorte que les niveaux de détail dépendent, de plus, de la position d'un avion qui est équipé dudit dispositif (1).

4. Dispositif selon l'une quelconque des revendications 1 à 3,
**caractérisé en ce que** ledit système d'actionnement (5) comporte au moins un troisième moyen d'actionnement (25) permettant à un opérateur de commander le moyen de visualisation (2) pour qu'il centre automatiquement la partie d'aéroport (12) qu'il présente sur ledit écran de visualisation (3), sur un signe caractéristique (20) illustrant la position d'un mobile pourvu dudit dispositif (1).

5. Dispositif selon l'une quelconque des revendications 1 à 4,
**caractérisé en ce que** ledit système d'actionnement (5) comporte au moins un quatrième moyen d'actionnement (31) permettant à un opérateur de commander le moyen de visualisation (2) pour qu'il centre la partie d'aéroport (12) qu'il présente sur ledit écran de visualisation (3), sur des points prédéfinis de l'aéroport, de façon cyclique, en modifiant la vue à chaque nouvel actionnement dudit quatrième moyen d'actionnement (31).

6. Dispositif selon l'une quelconque des revendications précédentes,
**caractérisé en ce que** ledit système d'actionnement (5) comporte au moins un cinquième moyen d'actionnement (30) permettant à un opérateur :
- à partir d'un premier niveau de zoom, d'accéder, par un premier actionnement dudit cinquième moyen d'actionnement (30), à un second niveau de zoom permettant une présentation de tout l'aéroport (12) sur ledit écran de visualisation (3) ; et
- à partir de ce second niveau de zoom, de revenir, par un second actionnement dudit cinquième moyen d'actionnement (30), audit premier niveau de zoom.

7. Dispositif selon l'une quelconque des revendications précédentes,
**caractérisé en ce que** ledit système d'actionnement (5) comporte au moins un sixième moyen d'actionnement (36) permettant à un opérateur de sélectionner un point de l'aéroport (12) sur lequel est alors centrée la partie d'aéroport qui est présentée sur l'écran de visualisation (3).

8. Dispositif selon l'une quelconque des revendications précédentes,
**caractérisé en ce qu'**il comporte, de plus, un moyen (26) permettant de déplacer la partie d'aéroport qui est visualisée sur l'écran de visualisation (3).

9. Dispositif selon l'une quelconque des revendications précédentes,
**caractérisé en ce que** ladite unité centrale (6) est formée de sorte qu'une variation de zoom entre deux niveaux de zoom différents apparaisse continue à un opérateur regardant ledit écran de visualisation (3).

10. Dispositif selon l'une quelconque des revendications précédentes,
**caractérisé en ce que** ladite unité centrale (6) est formée de sorte qu'un déplacement de la partie d'aéroport qui est visualisée sur l'écran de visualisation (3) apparaisse continu à un opérateur regardant ledit écran de visualisation (3).

11. Dispositif selon l'une quelconque des revendications précédentes,
**caractérisé en ce qu'**il comporte, de plus, des moyens (34) permettant de charger en temps réel des données dans ladite base de données (4).

12. Dispositif selon l'une quelconque des revendications 1 à 11,
**caractérisé en ce qu'**il est intégré dans un ordinateur portable.

13. Dispositif selon l'une quelconque des revendications 1 à 11,
**caractérisé en ce que** ledit moyen de visualisation (2) est un système de visualisation d'un aéronef sur lequel est monté ledit dispositif (1), et **en ce que** les éléments (4, 5, 6, 10) dudit dispositif (1), autres que ledit moyen de visualisation (2), font partie d'un ensemble spécifique.

## Claims

1. A device for viewing an airport (12), including:
- at least one viewing means (2) including at least one viewing screen (3);
- at least one database (4) including data about the airport;
- an actuating system (5) enabling an operator to select a zoom level for the airport to be viewed, from a plurality of different zoom levels;
- a central unit (6) which is connected with said viewing means (2), to said database (4) and said actuating system (5) and which controls said viewing means (2) for displaying on said viewing screen (3) at least a part of the airport, and this according to one of a plurality of scale values that are associated to different zoom levels respectively that can be selected and which represent every time the ratio of the diagrammatic representation of a length to the corresponding actual length, the scale value taken into account by the central unit (6) thus being representative of the zoom level selected through said actuating system (5), said viewing means (2) showing only said part of the airport in plane view on said viewing screen (3), said central unit (6) controlling said viewing means (2) for displaying on the viewing screen (3) details of the airport, according to one of a plurality of different detail levels, each said detail level being a function of at least the zoom level selected; and
- at least one means (10) enabling an operator to adapt said scale values which are associated to different zoom levels respectively that can be selected.

2. The device according to claim 1, **characterised in that** said actuating system (5) includes actuating means (23, 24) enabling an operator to change the selected zoom level, in the decreasing zoom levels direction for a first actuating means (23) and in the increasing zoom levels direction for a second actuating means (24), and this in between two limit zoom levels, and **in that** the scale values corresponding to both limit zoom levels respectively are parameterisable.

3. The device according to one of claims 1 and 2, **characterised in that** the central unit (6) is formed so that the detail levels further depend on the position of an airplane which is equipped with said device (1).

4. The device according to any of claims 1 to 3, **characterised in that** said actuating system (5) includes at least a third actuating means (25) enabling an operator to control the viewing means (2) for automatically centring the part of the airport (12) it displays on said viewing screen (3), on a characteristic sign (20) illustrating the position of a travelling object provided with said device (1).

5. The device according to any of claims 1 to 4, **characterised in that** said actuating system (5) includes at least a fourth actuating means (31) enabling an operator to control the viewing means (2) for centring the part of the airport (12) it displays on said viewing screen (3), on predefined points of the airport, in a cyclic manner, by changing the view at every new actuation of said fourth actuating means (31).

6. The device according to any of the preceding claims, **characterised in that** said actuating system (5) includes at least a fifth actuating means (30) enabling an operator:
- from a first zoom level, to access, through a first actuation of said fifth actuating means (30), to a second zoom level enabling the whole airport (12) to be displayed on said viewing screen (3); and
- from this second zoom level, to come back, through a second actuation of said fifth actuating means (30), to said first zoom level.

7. The device according to any of the preceding claims, **characterised in that** said actuating system (5) includes at least a sixth actuating means (36) enabling an operator to select a point of the airport (12) on which the part of the airport which is displayed on the viewing screen (3) is then centred.

8. The device according to any of the preceding claims, **characterised in that** it further includes a means (26) for moving the part of the airport that is viewed on the viewing screen (3).

9. The device according to any of the preceding claims, **characterised in that** said central unit (6) is formed so that a zoom variation between two different zoom levels appears to be continuous to an operator looking at said viewing screen (3).

10. The device according to any of the preceding claims, **characterised in that** said central unit (6) is formed so that a movement of the part of the airport that is viewed on the viewing screen (3) appears to be continuous to an operator looking at said viewing screen (3).

11. The device according to any of the preceding claims, **characterised in that** it further includes means (34) enabling data to be loaded in real time into said database (4).

12. The device according to any of claims 1 to 11, **characterised in that** it is built in a laptop computer.

13. The device according to any of claims 1 to 11, **characterised in that** said viewing means (2) is a viewing system of an aircraft onto which is mounted said device (1), and **in that** the elements (4, 5, 6, 10) of said device (1) other than said viewing means (2), make part of a specific unit.

## Patentansprüche

1. Vorrichtung zum Visualisieren eines Flughafens (12), umfassend:
- mindestens ein Visualisierungsmittel (2), das mindestens einen Visualisierungsbildschirm (3) umfasst;
- mindestens eine Datenbank (4), die Daten über den Flughafen umfasst;
- ein Betätigungssystem (5), das es einer Bedienungsperson ermöglicht, eine Zoomstufe für den zu visualisierenden Flughafen aus einer Vielzahl von verschiedenen Zoomstufen auszuwählen;
- eine Zentraleinheit (6), die mit dem Visualisierungsmittel (2), der Datenbank (4) und dem Betätigungssystem (5) verbunden ist und die das Visualisierungsmittel (2) steuert, damit es auf dem Visualisierungsbildschirm (3) mindestens einen Teil des Flughafens anzeigt, und zwar nach einem aus einer Vielzahl von Maßstabswerten, die jeweils mit verschiedenen Zoomstufen verknüpft sind, die man auswählen kann und die jeweils das Verhältnis zwischen der bildlichen Darstellung einer Länge und der entsprechenden wirklichen Länge darstellen, wobei der von der Zentraleinheit (6) berücksichtige Maßstabswert also für die über das Betätigungssystem (5) gewählte Zoomstufe repräsentativ ist, wobei das Visualisierungsmittel (2) den Teil des Flughafens auf dem Visualisierungsbildschirm (3) nur in Draufsicht zeigt, wobei die Zentraleinheit (6) das Visualisierungsmittel (2) steuert, damit es auf dem Visualisierungsbildschirm (3) Details des Flughafens zeigt, nach einer von einer Vielzahl von verschiedenen Detailstufen, wobei jede der Detailstufen mindestens von der gewählten Zoomstufe abhängig ist; und
- mindestens ein Mittel (10), das es einer Bedienungsperson ermöglicht, die Maßstabswerte anzupassen, die jeweils mit den verschiedenen Zoomstufen verknüpft sind, die man auswählen kann.

2. Vorrichtung nach Anspruch 1, **dadurch gekennzeichnet, dass** das Betätigungssystem (5) Betätigungsmittel (23, 24) umfasst, die es einer Bedienungsperson ermöglichen, die gewählte Zoomstufe zu ändern, in Richtung der abnehmenden Zoomstufen für ein erstes Betätigungsmittel (23) und in Richtung der zunehmenden Zoomstufen für ein zweites Betätigungsmittel (24), und zwar zwischen zwei Grenzzoomstufen, und dass die Maßstabswerte, die jeweils diesen beiden Grenzzoomstufen entsprechen, parametrierbar sind.

3. Vorrichtung nach einem der Ansprüche 1 und 2, **dadurch gekennzeichnet, dass** die Zentraleinheit (6) derart gebildet ist, dass die Detailstufen zudem von der Position eines Flugzeugs abhängen, das mit der Vorrichtung (1) ausgestattet ist.

4. Vorrichtung nach einem der Ansprüche 1 bis 3, **dadurch gekennzeichnet, dass** das Betätigungssystem (5) mindestens ein drittes Betätigungsmittel (25) umfasst, das es einer Bedienungsperson ermöglicht, das Visualisierungsmittel (2) zu steuern, damit es automatisch den Teil des Flughafens (12), den es auf dem Visualisierungsbildschirm (3) zeigt, auf ein charakteristisches Zeichen (20) zentriert, das die Position eines mit der Vorrichtung (1) versehenen Mobilgeräts abbildet.

5. Vorrichtung nach einem der Ansprüche 1 bis 4, **dadurch gekennzeichnet, dass** das Betätigungssystem (5) mindestens ein viertes Betätigungsmittel (31) umfasst, das es einer Bedienungsperson ermöglicht, das Visualisierungsmittel (2) zu steuern, damit es den Teil des Flughafens (12), den es auf dem Visualisierungsbildschirm (3) zeigt, zyklisch auf vordefinierte Stellen des Flughafens zentriert, wobei die Ansicht bei jeder neuen Betätigung des vierten Betätigungsmittels (31) geändert wird.

6. Vorrichtung nach einem der vorhergehenden Ansprüche, **dadurch gekennzeichnet, dass** das Betätigungssystem (5) mindestens ein fünftes Betätigungsmittel (30) umfasst, das es einer Bedienungsperson ermöglicht,
- von einer ersten Zoomstufe aus durch eine erste Betätigung des fünften Betätigungsmittels (30) auf eine zweite Zoomstufe zuzugreifen, die eine Darstellung des gesamten Flughafens (12) auf dem Visualisierungsbildschirm (3) ermöglicht; und
- von dieser zweiten Zoomstufe aus durch eine zweite Betätigung des fünften Betätigungsmittels (30) auf die erste Zoomstufe zurückzukehren.

7. Vorrichtung nach einem der vorhergehenden Ansprüche, **dadurch gekennzeichnet, dass** das Betätigungssystem (5) mindestens ein sechstes Betätigungsmittel (36) umfasst, das es einer Bedienungsperson ermöglicht, eine Stelle des Flughafens (12) auszuwählen, auf die dann der Teil des Flughafens, der auf dem Visualisierungsbildschirm (3) gezeigt wird, zentriert wird.

8. Vorrichtung nach einem der vorhergehenden Ansprüche, **dadurch gekennzeichnet, dass** sie zudem ein Mittel (26) umfasst, das es ermöglicht, den Teil des Flughafens zu verschieben, der auf dem Visualisierungsbildschirm (3) visualisiert wird.

9. Vorrichtung nach einem der vorhergehenden Ansprüche, **dadurch gekennzeichnet, dass** die Zentraleinheit (6) derart gebildet ist, dass eine Zoomänderung zwischen zwei verschiedenen Zoomstufen für eine den Visualisierungsbildschirm (3) betrachtende Bedienungsperson kontinuierlich erscheint.

10. Vorrichtung nach einem der vorhergehenden Ansprüche, **dadurch gekennzeichnet, dass** die Zentraleinheit (6) derart gebildet ist, dass eine Verschiebung des Teils des Flughafens, der auf dem Visualisierungsbildschirm (3) visualisiert wird, für eine Bedienungsperson, die den Visualisierungsbildschirm (3) betrachtet, kontinuierlich erscheint.

11. Vorrichtung nach einem der vorhergehenden Ansprüche, **dadurch gekennzeichnet, dass** sie zudem Mittel (34) umfasst, die es ermöglichen, in Echtzeit Daten in die Datenbank (4) zu laden.

12. Vorrichtung nach einem der Ansprüche 1 bis 11, **dadurch gekennzeichnet, dass** sie in einen tragbaren Computer integriert ist.

13. Vorrichtung nach einem der Ansprüche 1 bis 11, **dadurch gekennzeichnet, dass** das Visualisierungsmittel (2) ein System zum Visualisieren eines Luftfahrzeugs ist, auf dem die Vorrichtung (1), angebracht ist, und dass die Elemente (4, 5, 6, 10) der Vorrichtung (1), die nicht das Visualisierungsmittel (2) sind, zu einer spezifischen Anordnung gehören.
